# EUROPÄISCHE PATENTSCHRIFT

(11) **EP 2 570 576 B1**
(45) Veröffentlichungstag und Bekanntmachung des Hinweises auf die Patenterteilung: **05.11.2014**
(21) Anmeldenummer: 12183052.5
(22) Anmeldetag: 05.09.2012
(51) Int. Cl.: E05D 11/00, E05F 7/00

(54) **Schwenkachsseitige Schwenk-Spannvorrichtung zwischen einem festen Rahmen und einem Flügel eines Fensters, einer Tür oder dergleichen**
Tensioning pivoting device, at the pivoting axis side, between a rigid frame and a leaf of a window, a door or the like
Dispositif de guidage en pivotement, placé du côté de l'axe pivotant, entre un cadre solide et un battant d'une fenêtre, d'une porte ou analogue

(30) Priorität: 16.09.2011 DE 102011082807
(43) Veröffentlichungstag der Anmeldung: 20.03.2013
(73) Patentinhaber: ROTO FRANK AG, 70771 Leinfelden-Echterdingen (DE)
(72) Erfinder: Greif, Norbert, 71063 Sindelfingen (DE); Beyer, Holger, 70619 Stuttgart (DE)
(74) Vertreter: Kohler Schmid Möbus

(56) Entgegenhaltungen:
- EP-A2- 1 411 201

## Beschreibung

Die Erfindung betrifft eine Schwenk-Spannvorrichtung zum schwenkachsseitigen Einbau zwischen einem festen Rahmen und einem Flügel eines Fensters, einer Tür oder dergleichen, mit einem schwenkachsseitig mit dem festen Rahmen verbindbaren festrahmenseitigen Schwenk-Spannelement sowie mit einem schwenkachsseitig mit dem Flügel verbindbaren flügelseitigen Schwenk-Spannelement
- wobei das flügelseitige Schwenk-Spannelement bei eingebautem Zustand des festrahmenseitigen Schwenk-Spannelementes und des flügelseitigen Schwenk-Spannelementes aufgrund einer von dem Flügel relativ zu dem festen Rahmen um eine Schwenkachse in einer Schließrichtung ausgeführten Schwenkbewegung mit einer Spannbewegung um das festrahmenseitige Schwenk-Spannelement schwenkbar ist,
- wobei das flügelseitige Schwenk-Spannelement bei der Spannbewegung unter Aufbau eines von dem Flügel auf den festen Rahmen senkrecht zu einer Hauptebene des festen Rahmens ausgeübten Anpressdruckes an dem festrahmenseitigen Schwenk-Spannelement in Querrichtung der Schwenkachse abstützbar ist und
- wobei das flügelseitige Schwenk-Spannelement bei Schließstellung des Flügels durch das festrahmenseitige Schwenk-Spannelement unter Erzeugung des Anpressdruckes gemeinschaftlich mit dem Flügel senkrecht zu der Hauptebene des festen Rahmens beaufschlagbar ist.

Die Erfindung betrifft des Weiteren ein Fenster, eine Tür oder dergleichen mit einem festen Rahmen, mit einem Flügel, der relativ zu dem festen Rahmen um eine Schwenkachse in einer Schließrichtung aus einer Offenstellung in eine Schließstellung schwenkbar ist sowie mit einer schwenkachsseitigen Schwenk-Spannvorrichtung der vorstehenden Art.

Derartige Schwenk-Spannvorrichtungen werden auch als "Mittelschließer" bezeichnet. Sie dienen dazu, an der Schwenkachsseite schwenkbar gelagerter Flügel, beispielsweise an der Bandseite drehbarer Fenster- oder Türflügel, einen von dem Flügel auf den zugehörigen festen Rahmen ausgeübten Anpressdruck zu erzeugen. Unter der Wirkung des Anpressdruckes kann eine zwischen dem Flügel und dem festen Rahmen vorgesehene Dichtung komprimiert und dadurch ein zwischen dem Flügel und dem festen Rahmen verbleibender Spalt abgedichtet werden. Zur Erzeugung des Anpressdruckes wird das flügelseitige Schwenk-Spannelement des Mittelschließers durch eine Schließbewegung des damit versehenen Flügels um das festrahmenseitige Schwenk-Spannelement herumgeschwenkt. Mit fortschreitender Schließbewegung des Flügels beaufschlagt das festrahmenseitige Schwenk-Spannelement den Flügel über das flügelseitige Schwenk-Spannelement zunehmend, bis schließlich der erforderliche Anpressdruck des Flügels wirksam ist.

Die Funktionsfähigkeit eines Mittelschließers setzt eine zweckentsprechende gegenseitige Positionierung von flügelseitigem Schwenk-Spannelement und festrahmenseitigem Schwenk-Spannelement voraus. Da gleichzeitig die Einbauverhältnisse für die Schwenk-Spannelemente uneinheitlich sind, ist es zweckmäßig, das flügelseitige Schwenk-Spannelement und das festrahmenseitige Schwenk-Spannelement relativ zueinander justierbar auszuführen.

Gattungsbildender Stand der Technik ist bekannt aus EP 1 411 201 A2. Diese Druckschrift offenbart einen Mitteischließer mit Schwenk-Spannelementen, die in dem bandseitigen Falzraum zwischen einem Flügel und einem festen Rahmen eines Fensters, einer Tür oder dergleichen montiert sind. Zumindest eines der Schwenk-Spannelemente des vorbekannten Mitteischließers ist in Richtung der Flügel-Schwenkachse justierbar und weist eine sich längs der Flügel-Schwenkachse erstreckende Keilfläche auf, an welcher es bei einer Schließbewegung des Flügels unter Erzeugung eines Flügel-Anpressdruckes mit dem zugeordneten Schwenk-Spannelement zusammenwirkt. Der Verlauf der Keilfläche ist derart gewählt, dass sich die Größe des Flügel-Anpressdruckes durch Veränderung der von den Schwenk-Spannelementen längs der Flügel-Schwenkachse zueinander eingenommenen Position variieren lässt. Zur Einstellung des Flügel-Anpressdruckes ist wenigstens eines der Schwenk-Spannelemente längs der Flügel-Schwenkachse zu positionieren und anschließend in einer Beschlagteilnut des Flügels oder des festen Rahmens klemmend zu fixieren. Nur erfahrene Monteure sind dabei in der Lage, mit hinreichender Sicherheit abzuschätzen, über welche Länge das betreffende Schwenk-Spannelement längs der Flügel-Schwenkachse zu verstellen ist, um eine gewünschte Änderung des Flügel-Anpressdruckes zu erzielen. Unerfahrene Monteure sind häufig gezwungen, das betreffende Schwenk-Spannelement mehrfach längs der Flügel-Schwenkachse umzusetzen, bis sich der gewünschte Flügel-Anpressdruck einstellt.

Die Aufgabe der vorliegenden Erfindung besteht darin, eine gegenüber dem Stand der Technik vereinfachte Montage von Mittelschließern zu ermöglichen.

Diese Aufgabe wird erfindungsgemäß durch die Schwenk-Spannvorrichtung nach Patentanspruch 1 sowie durch das Fenster, die Tür oder dergleichen nach Patentanspruch 9 gelöst.

Demnach ist das festrahmenseitige Schwenk-Spannelement und/oder das flügelseitige Schwenk-Spannelement im Falle der Erfindung stufenartig ausgebildet. Stützflächen des oder der Schwenk-Spannelemente sind bei Einbaulage der Schwenk-Spannvorrichtung längs der Schwenkachse übereinander angeordnet und in Querrichtung der Schwenkachse gegeneinander versetzt. An einer der Stützflächen des flügelseitigen Schwenk-Spannelementes und/oder an einer der Stützflächen des festrahmenseitigen Schwenk-Spannelementes ist das flügelseitige Schwenk-Spannelement bei der durch eine Schließbewegung des Flügels bewirkten Spannbewegung in Querrichtung der Schwenkachse abgestützt. Welche der längs der Schwenkachse übereinanderliegenden Stützflächen zur Abstützung des flügelseitigen Schwenk-Spannelementes an dem festrahmenseitigen Schwenk-Spannelement genutzt wird, hängt von der Position ab, welche das flügelseitige Schwenk-Spannelement und/oder das festrahmenseitige Schwenk-Spannelement längs der Schwenkachse einnimmt. Die zur Abstützung des flügelseitigen Schwenk-Spannelementes genutzte Stützfläche wiederum bestimmt aufgrund ihrer Position in Querrichtung der Schwenkachse den Betrag der Beaufschlagung des flügelseitigen Schwenk-Spannelementes durch das festrahmenseitige Schwenk-Spannelement und somit die Größe des von dem Flügel auf den festen Rahmen ausgeübten Anpressdruckes. Die Einstellung des Anpressdruckes gestaltet sich aufgrund der stufen-artigen Ausbildung des oder der Schwenk-Spannelemente in Kombination mit deren erfindungsgemäßer Umsetzbarkeit längs der Schwenkachse außerordentlich einfach. Insbesondere besteht die Möglichkeit, die Einstellung des Anpressdruckes auf einfach Art und Weise am Einbauort des betreffenden Fensters, der betreffenden Tür oder dergleichen vorzunehmen. In aller Regel sind das festrahmenseitige Schwenk-Spannelement an dem festen Rahmen und das flügelseitige Schwenk-Spannelement an dem Flügel zunächst mit einer Grundeinstellung längs der Schwenkachse montiert. Wird im Laufe der Flügelmontage oder an dem bereits montierten Flügel festgestellt, dass der Anpressdruck des Flügels bei der Grundeinstellung des flügelseitigen Schwenk-Spannelementes und des festrahmenseitigen Schwenk-Spannelementes nicht dem gewünschten Anpressdruck entspricht, so kann wenigstens eines der Schwenk-Spannelemente längs der Schwenkachse umgesetzt werden. Die Positionen des oder der umgesetzten Schwenk-Spannelemente längs der Schwenkachse werden durch das Abstandsmaß der betreffenden Verbindungsmittel an dem festrahmenseitigen Schwenk-Spannelement und/oder an dem flügelseitigen Schwenk-Spannelement bzw. durch das Abstandsmaß der Verbindungsmittel an dem festen Rahmen oder dem Flügel vorgeben. Von dem Monteur ist dementsprechend lediglich die bestehende Verbindung zwischen dem umzusetzenden Schwenk-Spannelement und dem festen Rahmen bzw. dem Flügel zu lösen und anschließend nach Umsetzen des Schwenk-Spannelementes um das vorgegebene Maß eine erneute Verbindung zwischen dem Schwenk-Spannelement und dem festen Rahmen bzw. dem Flügel herzustellen. Ein Umsetzen des oder der Schwenk-Spannelemente längs der Schwenkachse kann insbesondere dann erforderlich werden, wenn an dem Flügel und/oder an dem festen Rahmen fertigungsbedingte Toleranzen auftreten oder wenn der feste Rahmen oder der Flügel temperaturbedingt, etwa unter Sonneneinstrahlung, seine Form derart verändert, dass bei der gegebenen Einstellung der Schwenk-Spannelemente ein hinreichender Anpressdruck des Flügels nicht gewährleistet ist. Nach dem Umsetzen des oder der betreffenden Schwenk-Spannelemente längs der Schwenkachse und der Herstellung der Verbindung mit dem festen Rahmen bzw. dem Flügel erfolgt die Abstützung des flügelseitigen Schwenk-Spannelementes an dem festrahmenseitigen Schwenk-Spannelement über eine andere Stützfläche als zuvor. Damit einher geht eine Veränderung des von dem Flügel auf den festen Rahmen ausgeübten Anpressdruckes.

Besondere Ausführungsarten der in den Patentansprüchen 1 und 9 beschriebenen Erfindung ergeben sich aus den abhängigen Patentansprüchen 2 bis 8.

Im Falle der Erfindungsbauart nach Patentanspruch 2 ist wenigstens eine der Stützflächen an dem festrahmenseitigen Schwenk-Spannelement und/oder wenigstens eine der Stützflächen an dem flügelseitigen Schwenk-Spannelement bei Schließstellung des Flügels im Wesentlichen parallel zu der Hauptebene des festen Rahmens ausgerichtet. Infolgedessen verläuft die Wirkungslinie der von dem festrahmenseitigen Schwenk-Spannelement bei geschlossenem Flügel auf das flügelseitige Schwenk-Spannelement ausgeübten Kraft vorteilhafterweise in der Richtung des Flügel-Anpressdruckes, nämlich senkrecht zu der Hauptebene des festen Rahmens. Außerdem kann die Schwenk-Spannvorrichtung Kräfte in den festen Rahmen abtragen, die an der Außenseite des Flügels auf diesen senkrecht zu der Hauptebene des festen Rahmens ausgeübt werden. Dadurch wird die Schwenk-Spannvorrichtung in die Lage versetzt, einen Beitrag zur Sicherung des betreffenden Fensters, der betreffenden Tür oder dergleichen gegen unbefugtes Öffnen zu leisten.

In weiterer bevorzugter Ausgestaltung der Erfindung ist wenigstens einer der Stützflächen an dem festrahmenseitigen Schwenk-Spannelement und/oder wenigstens einer der Stützflächen an dem flügelseitigen Schwenk-Spannelement in Richtung der Spannbewegung des flügelseitigen Schwenk-Spannelementes eine Auflauframpe vorgeordnet, über welche das flügelseitige Schwenk-Spannelement bei der Spannbewegung unter progressivem Aufbau des Anpressdruckes an dem festrahmenseitigen Schwenk-Spannelement in Querrichtung der Schwenkachse abstützbar ist (Patentanspruch 3). Eine derartige Auflauframpe sorgt für eine stoßfreie und somit verschleißarme Spannbewegung des flügelseitigen Schwenk-Spannelementes um das festrahmenseitige Schwenk-Spannelement.

Gemäß Patentanspruch 4 sind im Falle einer weiteren Ausführungsform der erfindungsgemäßen Schwenk-Spannvorrichtung als Verbindungsmittel an dem festrahmenseitigen und/oder an dem flügelseitigen Schwenk-Spannelement einerseits und an dem festen Rahmen und/oder dem Flügel andererseits Befestigungsöffnungen vorgesehen, die mit wechselnder gegenseitiger Zuordnung miteinander in Deckung gebracht werden können. Zur Fixierung des oder der betreffenden Schwenk-Spannelemente an dem festen Rahmen oder an dem Flügel dient wenigstens eine Befestigungsschraube, die zwei einander zugeordnete Befestigungsöffnungen durchsetzt. Derartige Schraubverbindungen gestatten eine handhabungsfreundliche Herstellung sowie ein handhabungsfreundliches Lösen der Verbindung zwischen dem oder den Schwenk-Spannelementen einerseits und dem festen Rahmen oder dem Flügel andererseits.

Ebenfalls im Interesse einer einfachen Montage der erfindungsgemäßen Schwenk-Spannvorrichtung ist im Falle der Erfindungsbauart nach Patentanspruch 5 an dem festrahmenseitigen Schwenk-Spannelement und/oder an dem flügelseitigen Spannelement eine Justiereinrichtung vorgesehen, mittels derer das festrahmenseitige Schwenk-Spannelement an dem festen Rahmen oder das flügelseitige Schwenk-Spannelement an dem Flügel mit einer Solllage ausrichtbar ist.

Konstruktiv besonders einfach ausgeführt sind Justiereinrichtungen an dem festrahmenseitigen Schwenk-Spannelement und/oder an dem flügelseitigen Schwenk-Spannelement, die als Justiervorsprünge ausgeführt und die Justieröffnungen an dem festen Rahmen oder an dem Flügel zugeordnet sind (Patentanspruch 6).

Insbesondere für Anwendungsfälle, in denen das festrahmenseitige Schwenk-Spannelement und/oder das flügelseitige Schwenk-Spannelement nur in Ausnahmefällen zur Anpressdruckverstellung längs der Schwenkachse umgesetzt werden muss, ist die Schwenk-Spannvorrichtung nach Patentanspruch 7 vorgesehen. An einer derartigen Schwenk-Spannvorrichtung wird ein an dem festrahmenseitigen Schwenk-Spannelement und/oder an dem flügelseitigen Schwenk-Spannelement vorgesehener Justiervorsprung nur für die Grundeinstellung des oder der betreffenden Schwenk-Spannelemente genutzt. Ist ausnahmsweise eine Verstellung des Flügel-Anpressdruckes durch Umsetzen des oder der Schwenk-Spannelemente längs der Schwenkachse vorzunehmen, so wird der Justiervorsprung vor der Montage des oder der Schwenk-Spannelemente in der geänderten Position entfernt. In Abhängigkeit von dem Material des oder der Schwenk-Spannelemente kann der Justiervorsprung beispielsweise abgeschnitten oder abgeschliffen werden.

Es sind auch erfindungsgemäße Justiereinrichtungen denkbar, die eine Solllage des festrahmenseitigen Schwenk-Spannelementes und/oder des flügelseitigen Schwenk-Spannelementes bei verschiedenen, insbesondere bei jeder von dem festrahmenseitigen Schwenk-Spannelement bzw. dem flügelseitigen Schwenk-Spannelement längs der Schwenkachse eingenommenen Position gewährleisten. Eine derartige Justiereinrichtung ist im Falle der Erfindungsbauart nach Patentanspruch 8 vorgesehen. Die Justieröffnung an dem festen Rahmen oder dem Flügel wird dabei auch zur Führung des betreffenden Schwenk-Spannelementes bei dessen Umsetzbewegung genutzt. In bevorzugter Ausgestaltung der Erfindung dient als festrahmenseitige und/oder als flügelseitige Justieröffnung eine an dem festen Rahmen bzw. dem Flügel längs der Schwenkachse verlaufende Profilnut. Nachstehend wird die Erfindung anhand beispielhafter schematischer Darstellungen näher erläutert. Es zeigen:
- Figur 1: ein Fenster mit einem festen Rahmen, einem Flügel und einer Ausführungsform einer erfindungsgemäßen schwenkachsseitigen Schwenk-Spannvorrichtung zwischen dem festen Rahmen und dem Flügel beim Schließen des Flügels ,
- Figur 2: das Fenster gemäß Figur 1 bei geschlossenem Flügel und
- Figuren 3 bis 6: das festrahmenseitige Schwenk-Spannelement der Schwenk-Spannvorrichtung gemäß den Figuren 1 und 2.

Ein Fenster 1 ist in den Figuren 1 und 2 im Umfang eines bandseitigen Vertikalholms 2 eines festen Rahmens 3 sowie eines bandseitigen Vertikalholms 4 eines Flügels 5 dargestellt. Es handelt sich bei dem Fenster 1 um ein Kunststofffenster, dessen Flügel 5 über einen nicht gezeigten Drehbeschlag herkömmlicher Bauart um eine geometrische Schwenkachse 6 schwenkbar an dem festen Rahmen 3 gelagert ist. Als Drehbeschlag ist ein verdeckt liegender Beschlag vorgesehen. Dementsprechend führt der Flügel 5 beim Schließen nicht nur eine Drehbewegung um die Schwenkachse 6 sondern auch eine translatorische Bewegung zu dem festen Rahmen 3 hin aus. Die Schwenkachse 6 verändert daher bei der Schließbewegung des Flügels 5 ihre Lage.

Zwischen dem festen Rahmen 3 und dem Flügel 5 ist eine schwenkachsseitige Schwenk-Spannvorrichtung 7 vorgesehen. Diese umfasst ein schwenkachsseitig mit dem festen Rahmen 3 verbundenes festrahmenseitiges Schwenk-Spannelement 8 sowie ein schwenkachsseitig mit dem Flügel 5 verbundenes flügelseitiges Schwenk-Spannelement 9.

Das flügelseitige Schwenk-Spannelement 9 ist zum Teil in eine Beschlagteilnut 10 eingesetzt, die an der Falzseite des Vertikalholms 4 in Umfangsrichtung des Flügels 5 verläuft. In der Beschlagteilnut 10 ist das flügelseitige Schwenk-Spannelement 9 mit dem Flügel 5 relativ zu diesem unbeweglich verschraubt. Ein nasenartiger Vorsprung 11 des flügelseitigen Schwenk-Spannelementes 9 steht gegenüber der Falzfläche an dem Vertikalholm 4 des Flügels 5 zu dem festrahmenseitigen Schwenk-Spannelement 8 hin vor und weist eine Anlagefläche 12 auf. Die Anlagefläche 12 des flügelseitigen Schwenk-Spannelementes 9 verläuft in den Figuren 1 und 2 senkrecht zu der Zeichenebene und erstreckt sich als ebene Fläche parallel zu der Schwenkachse 6. Nahe der Beschlagteilnut 10 bildet der Vertikalholm 4 des Flügels 5 einen Flügelüberschlag 13 aus. In einer Dichtungsnut 14 an dem Flügelüberschlag 13 ist als Überschlagsdichtung 15 eine in Umfangsrichtung des Flügels 5 verlaufende elastisch komprimierbare Gummidichtung herkömmlicher Bauart fixiert.

Das festrahmenseitige Schwenk-Spannelement 8 ist auf eine Falzfläche an dem Vertikalholm 2 des festen Rahmens 3 aufgesetzt. Zwei Befestigungsschrauben 16, von denen in den Schnittdarstellungen der Figuren 1 und 2 eine erkennbar ist, fixieren das festrahmenseitige Schwenk-Spannelement 8 an dem festen Rahmen 3 relativ zu diesem unbeweglich. Zu diesem Zweck durchsetzen die Befestigungsschrauben 16 in der Montagelage gemäß den Figuren 1 und 2 Befestigungsöffnungen 17.2, 17.3 an dem festrahmenseitigen Schwenk-Spannelement 8 (Figur 3) sowie diese überdeckende Befestigungsöffnungen an dem festen Rahmen 3. Von den Befestigungsöffnungen an dem festen Rahmen 3 ist in Figur 1 und Figur 2 eine Befestigungsöffnung 18.1 angedeutet. Diese fluchtet mit der Befestigungsöffnung 17.2 an dem festrahmenseitigen Schwenk-Spannelement 8. Eine weitere festrahmenseitige Befestigungsöffnung fluchtet mit der Befestigungsöffnung 17.3 an dem festrahmenseitigen Schwenk-Spannelement 8 und liegt an der dem Betrachter zugewandten Seite der Schnittebene von Figur 1. In Figur 4 ist die Lage der Schnittebene von Figur 1 an dem festrahmenseitigen Schwenk-Spannelement 8 durch die Linie I-I veranschaulicht.

Die Befestigungsöffnungen 17.1, 17.2, 17.3, 17.4 an dem festrahmenseitigen Schwenk-Spannelement 8 sind mit einem einheitlichen Abstandsmaß 19 voneinander beabstandet. Einen gegenseitigen Abstand gleicher Größe weisen die Befestigungsöffnung 18.1 und die dieser benachbarte Befestigungsöffnung an dem festen Rahmen 3 auf. Die Befestigungsöffnungen 17.1, 17.2, 17.3, 17.4 an dem festrahmenseitigen Schwenk-Spannelement 8 einerseits und die Befestigungsöffnung 18. sowie die dieser benachbarte Befestigungsöffnung an dem festen Rahmen 3 andererseits stellen Verbindungsmittel dar, mittels derer das festrahmenseitige Schwenk-Spannelement 8 in der nachstehend noch im Einzelnen beschriebenen Art und Weise in unterschiedlichen Positionen längs der Schwenkachse 6 mit dem festen Rahmen 3 verbunden werden kann.

An einem Auflageschenkel 20 greift das festrahmenseitige Schwenk-Spannelement 8 mit einem zapfenförmigen Justiervorsprung 21 passgenau in eine Justieröffnung 22 an dem festen Rahmen 3 ein (Figur 1). Dem zapfenförmigen Justiervorsprung 21 benachbart ist das festrahmenseitige Schwenk-Spannelement 8 mit einem leistenförmigen Justiervorsprung 31 versehen, der sich längs der Schwenkachse 6 erstreckt und der im Innern einer an dem festen Rahmen 3 in Falzumfangsrichtung verlaufenden Rahmenprofilnut 32 angeordnet ist (Figur 2).

Der zapfenförmige Justiervorsprung 21 und die Justieröffnung 22 sowie der leistenförmigen Justiervorsprung 31 und die Rahmenprofilnut 32 bilden Justierelemente einer Justiereinrichtung 23, welche das festrahmenseitige Schwenk-Spannelement 8 mit einer Solllage an dem festen Rahmen 3 ausrichtet. Dabei definiert der zapfenförmige Justiervorsprung 21 gemeinsam mit der Justieröffnung 22 diejenige Position längs der Schwenkachse 6, welche das festrahmenseitige Schwenk-Spannelement 8 in der Grundeinstellung gemäß den Figuren 1 und 2 einnimmt. Der leistenförmige Vorsprung 31 und die Rahmenprofilnut 32 sorgen dafür, dass das festrahmenseitige Schwenk-Spannelement 8 mit seiner Längsachse stets parallel zu der Schwenkachse 6 bzw. dem Vertikalholm 2 des festen Rahmens 3 ausgerichtet ist.

In Figur 6 sind sowohl der zapfenförmige Justiervorsprung 21 als auch der leistenförmige Justiervorsprung 31 an der Unterseite des festrahmenseitigen Schwenk-Spannelementes 8 zu erkennen. Figur 6 zeigt das festrahmenseitige Schwenk-Spannelement 8 in der Ansicht in Richtung des Pfeils VI in Figur 3.

An den Auflageschenkel 20 schließt sich ein gegenüber diesem abgewinkelter Stützschenkel 24 des festrahmenseitigen Schwenk-Spannelementes 8 an. An dem Stützschenkel 24 sind ebene Stützflächen 25.1, 25.2, 25.3 ausgebildet, die bei Einbaulage des festrahmenseitigen Schwenk-Spannelementes 8 längs der Schwenkachse 6 aufeinanderfolgen und sich dabei parallel zu der Schwenkachse 6 erstrecken und die in Querrichtung der Schwenkachse 6 gegeneinander versetzt sind. Dem festrahmenseitigen Schwenk-Spannelement 8 verleihen die Stützflächen 25.1, 25.2, 25.3 eine stufenartige Gestalt. Diese ist insbesondere in Figur 4 zu erkennen. Figur 5 zeigt die Stützflächen 25.1, 25.2, 25.3 in der Ansicht in Richtung des Pfeils V in Figur 3.

Zu der Rauminnenseite des festen Rahmens 3 hin schließt sich an den Stützschenkel 24 des festrahmenseitigen Schwenk-Spannelementes 8 ein gegenüber diesem abgewinkelter Rampenschenkel 26 an. Ebenso wie der Stützschenkel 24 ist auch der Rampenschenkel 26 in drei Teile gegliedert. Auflauframpen 27.1, 27.2, 27.3 des Rampenschenkels 26 sind längs der Schwenkachse 6 übereinander angeordnet. Mit einer Bogenkontur schließt sich an die Auflauframpe 27.1 die Stützfläche 25.1 an. Entsprechend ist der Übergang zwischen der Auflauframpe 27.2 und der Stützfläche 25.2 sowie der Übergang zwischen der Auflauframpe 27.3 und der Stützfläche 25.3 ausgebildet.

Wird der Flügel 5 aus einer Offenstellung gemäß Figur 1 in einer Schließrichtung (Pfeil 28) um die Schwenkachse 6 geschwenkt, so läuft das flügelseitige Schwenk-Spannelement 9 mit dem nasenartigen Vorsprung 11 auf das festrahmenseitige Schwenk-Spannelement 8 auf. Aufgrund der in den Figuren 1 und 2 gewählten Positionierung des festrahmenseitigen Schwenk-Spannelementes 8 und des flügelseitigen Schwenk-Spannelementes 9 längs der Schwenkachse 6 kommt der nasenartige Vorsprung 11 des flügelseitigen Schwenk-Spannelementes 9 dabei auf der Auflauframpe 27.2 an dem festrahmenseitigen Schwenk-Spannelement 8 zu liegen. Die Erstreckung des nasenartigen Vorsprungs 11 und der an diesem vorgesehenen Anlagefläche 12 des flügelseitigen Schwenk-Spannelementes 9 in Richtung der Schwenkachse 6 ist kleiner als die entsprechende Erstreckung jeder der Auflauframpen 27.1, 27.2, 27.3 und auch kleiner als die entsprechende Erstreckung jeder der Stützflächen 25.1, 25.2, 25.3.

Nach dem Auflaufen auf das festrahmenseitige Schwenk-Spannelement 8 gleitet der nasenartige Vorsprung 11 des flügelseitigen Schwenk-Spannelementes 9 bei fortgesetzter Schließbewegung des Flügels 5 auf der Auflauframpe 27.2 des festrahmenseitigen Schwenk-Spannelementes 8 in Schließrichtung 28. Der Verlauf der Auflauframpe 27. 2 ist derart gewählt, dass der nasenartige Vorsprung 11 bei seiner Bewegung über die Auflauframpe 27.2 und damit auch der mit dem flügelseitigen Schwenk-Spannelement 9 starr verbundene Flügel 5 zunehmend mit einer Kraftkomponente beaufschlagt wird, die senkrecht zu einer in den Figuren 1 und 2 strichpunktiert angedeuteten Hauptebene 29 des festen Rahmens 3 in Richtung auf den festen Rahmen 3 verläuft.

Kommt der Flügel 3 im Laufe seiner Schließbewegung mit der Überschlagsdichtung 15 an einer zu dem Flügel 5 hin weisenden Sichtfläche 30 des festen Rahmens 3 zur Anlage, so bewirkt die von dem festrahmenseitigen Schwenk-Spannelement 8 auf das flügelseitige Schwenk-Spannelement 9 senkrecht zu der Hauptebene 29 des festen Rahmens 3 ausgeübte Kraft eine zunehmende Komprimierung der Überschlagsdichtung 15 zwischen dem Flügel 5 und dem festen Rahmen 3. Bei der von dem flügelseitigen Schwenk-Spannelement 9 ausgeführten Bewegung in Schließrichtung 28 handelt es sich somit um eine Spannbewegung, aufgrund derer sich ein von dem Flügel 5 über die Überschlagsdichtung 15 auf den festen Rahmen 3 ausgeübter Anpressdruck aufbaut.

Die Spannbewegung des flügelseitigen Schwenk-Spannelementes 9 relativ zu dem festrahmenseitigen Schwenk-Spannelement 8 endet, sobald der Flügel 5 seine Schließstellung gemäß Figur 2 erreicht hat und der nasenartige Vorsprung 11 des flügelseitigen Schwenk-Spannelementes 9 die sich an die Auflauframpe 27.2 in Schließrichtung 28 anschließende Stützfläche 25.2 an dem festrahmenseitigen Schwenk-Spannelement 8 mit einer Überdeckung parallel zu der Hauptebene 29 des festen Rahmens 3 hintergreift. Sowohl die Stützfläche 25.2 an dem festrahmenseitigen Schwenk-Spannelement 8 als auch die von dieser senkrecht zu der Hauptebene 29 des festen Rahmens 3 beaufschlagte Anlagefläche 12 an dem flügelseitigen Schwenk-Spannelement 8 verlaufen bei Schließstellung des Flügels 5 parallel zu der Hauptebene 29 des festen Rahmens 3.

Wird nach dem Schließen des Flügels 5 festgestellt, dass der von dem Flügel 5 bei Schließstellung auf den festen Rahmen 3 ausgeübte Anpressdruck etwa aufgrund fertigungsbedingter Toleranzen an dem festen Rahmen 3 und/oder an dem Flügel 5 verändert werden muss, so sind bei geöffnetem Flügel 5 zunächst die Befestigungsschrauben 16 zu lösen, mittels derer das festrahmenseitige Schwenk-Spannelement 8 an dem festen Rahmen 3 fixiert ist. Anschließend wird das festrahmenseitige Schwenk-Spannelement 8 längs der Schwenkachse 6 umgesetzt.

Soll der Anpressdruck reduziert werden, so sind die Befestigungsöffnungen 17.1, 17.2 an dem festrahmenseitigen Schwenk-Spannelement 8 mit der Befestigungsöffnung 18.1 und der dieser benachbarten Befestigungsöffnung an dem festen Rahmen 3 in Überdeckung zu bringen. Anschließend werden die Befestigungsschrauben 16 durch die Befestigungsöffnungen 17.1, 17.2 an dem festrahmenseitigen Schwenk-Spannelement 8 in die darunter liegende Befestigungsöffnung 18.1 sowie die dieser benachbarte Befestigungsöffnung an dem festen Rahmen 3 eingedreht und dadurch das festrahmenseitige Schwenk-Spannelement 8 mit einer gegenüber den Figuren 1 und 2 längs der Schwenkachse 6 zu dem Betrachter hin verlagerten Position an dem festen Rahmen 3 fixiert.

Mit dem Umsetzen des festrahmenseitigen Schwenk-Spannelementes 8 längs der Schwenkachse 6 wäre eine entsprechende Änderung der Position des zapfenförmigen Justiervorsprungs 21 an dem Auflageschenkel 20 des festrahmenseitigen Schwenk-Spannelementes 8 verbunden. Sind an dem festen Rahmen 3 längs der Schwenkachse 6 beidseits der Justieröffnung 22 entsprechende Justieröffnungen vorgesehen, so kann der zapfenförmige Justiervorsprung 21 beim Umsetzen des festrahmenseitigen Schwenk-Spannelementes 8 an diesem verbleiben. Nach dem Umsetzen des festrahmenseitigen Schwenk-Spannelementes 8 liegt der zapfenförmige Justiervorsprung 21 dann im Innern der Justieröffnung, welche der Justieröffnung 22 längs der Schwenkachse 6 in Umsetzrichtung des festrahmenseitigen Schwenk-Spannelementes 8 benachbart ist. Weist der feste Rahmen 3 zusätzlich zu der Justieröffnung 22 keine weitere Justieröffnung auf, so ist der zapfenförmige Justiervorsprung 21 vor dem Umsetzen des festrahmenseitigen Schwenk-Spannelementes 8 zu entfernen. In dem dargestellten Beispielsfall, in welchem das festrahmenseitige Schwenk-Spannelement 8 aus Kunststoff (Polyoximethylen/ "POM") gefertigt ist, lässt sich der zapfenartigen Justiervorsprung 21 abschneiden oder abschleifen.

Anders als der zapfenartigen Justiervorsprung 21 verbleibt der leistenförmige Justiervorsprung 31 in jedem Fall an dem längs der Schwenkachse 6 umzusetzenden festrahmenseitigen Schwenk-Spannelement 8. Bei dessen Umsetzbewegung gleitet der leistenförmige Justiervorsprung 31 längs der Rahmenprafilnut 32 und führt dadurch das festrahmenseitige Schwenk-Spannelement 8 in der Richtung der Umsetzbewegung. Auch nach dem Umsetzen wird das festrahmenseitige Schwenk-Spannelement 8 durch den leistenförmigen Justiervorsprung 31 mit seiner Solllage parallel zu dem Vertikalholm 2 an dem festen Rahmen 3 positioniert.

Nach der beschriebenen Positionsänderung des festrahmenseitigen Schwenk-Spannelementes 8 wirkt der nasenartige Vorsprung 11 des flügelseitigen Schwenk-Spannelementes 9 bei der Bewegung des Flügels 5 in Schließrichtung 28 mit der Auflauframpe 27.1 zusammen und gelangt schließlich an der Stützfläche 25.1 des festrahmenseitigen Schwenk-Spannelementes 8 mit diesem in Hintergriff. Nachdem die Stützfläche 25.1 gegenüber der zuvor wirksamen Stützfläche 25.2 des festrahmenseitigen Schwenk-Spannelementes 8 senkrecht zu der Hauptebene 29 des festen Rahmes 3 zu der Sichtfläche 30 des festen Rahmens 3 hin versetzt ist, nimmt der Anpressdruck, welchen der Flügel 5 senkrecht zu der Hauptebene 29 des festen Rahmens 3 auf diesen ausübt, infolge des beschriebenen Umsetzens des festrahmenseitigen Schwenk-Spannelementes 8 ab.

In entsprechender Weise lässt sich der von dem Flügel 5 auf den festen Rahmen 3 ausgeübte Anpressdruck vergrößern. Zu diesem Zweck ist das festrahmenseitige Schwenk-Spannelement 8 ausgehend von den Verhältnissen gemäß den Figuren 1 und 2 längs der Schwenkachse 6 in eine Position umzusetzen, in welcher die Befestigungsöffnungen 17.3, 17.4 an dem festrahmenseitigen Schwenk-Spannelement 8 der Befestigungsöffnung 18.1 sowie der dieser benachbarten Befestigungsöffnung an dem festen Rahmen 3 zugeordnet sind. Nach einem derartigen Umsetzen des festrahmenseitigen Schwenk-Spannelementes 8 wirkt der nasenartige Vorsprung 11 des flügelseitigen Schwenk-Spannelementes 9 mit der Auflauframpe 27.3 und mit der Stützfläche 25.3 an dem festrahmenseitigen Schwenk-Spannelement 8 zusammen. Die Stützfläche 25.3 ist gegenüber der gemäß den Figuren 1 und 2 wirksamen Stützfläche 25.2 senkrecht zu der Hauptebene des festen Rahmens 3 von der Sichtfläche 30 des festen Rahmens 3 weg versetzt. Hintergreift der nasenartige Vorsprung 11 des flügelseitigen Schwenk-Spannelementes 9 bei Schließstellung des Flügels 5 das festrahmenseitige Schwenk-Spannelement 8 an der Stützfläche 25.3, so stellt sich an der Überschlagsdichtung 15 ein gegenüber den Verhältnissen gemäß Figur 2 vergrößerter Anpressdruck des Flügels 5 ein.

Unabhängig von der Richtung der Umsetzbewegung des festrahmenseitigen Schwenk-Spannelementes 8 längs der Schwenkachse 6 ist der Betrag der Umsetzbewegung stets gleich und durch das Abstandsmaß 19 der Befestigungsöffnungen 17.1, 17.2, 17.3, 17.4 an dem festrahmenseitigen Schwenk-Spannelement 8 und das damit übereinstimmende Abstandsmaß der Befestigungsöffnung 18. 1 und der dieser benachbarten Befestigungsöffnung an dem festen Rahmen 3 vorgegeben.

## Patentansprüche

1. Schwenk-Spannvorrichtung zum schwenkachsseitigen Einbau zwischen einem festen Rahmen (3) und einem Flügel (5) eines Fensters (1), einer Tür oder dergleichen, mit einem schwenkachsseitig mit dem festen Rahmen (3) verbindbaren festrahmenseitigen Schwenk-Spannelement (8) sowie mit einem schwenkachsseitig mit dem Flügel (5) verbindbaren flügelseitigen Schwenk-Spannelement (9),
• wobei das flügelseitige Schwenk-Spannelement (9) bei eingebautem Zustand des festrahmenseitigen Schwenk-Spannelementes (8) und des flügelseitigen Schwenk-Spannelementes (9) aufgrund einer von dem Flügel (5) relativ zu dem festen Rahmen (3) um eine Schwenkachse (6) in einer Schließrichtung (28) ausgeführten Schwenkbewegung mit einer Spannbewegung um das festrahmenseitige Schwenk-Spannelement (8) schwenkbar ist,
• wobei das flügelseitige Schwenk-Spannelement (9) bei der Spannbewegung unter Aufbau eines von dem Flügel (5) auf den festen Rahmen (3) senkrecht zu einer Hauptebene (29) des festen Rahmens (3) ausgeübten Anpressdruckes an dem festrahmenseitigen Schwenk-Spannelement (8) in Querrichtung der Schwenkachse (6) abstützbar ist und
• wobei das flügelseitige Schwenk-Spannelement (9) bei Schließstellung des Flügels (5) durch das festrahmenseitige Schwenk-Spannelement (8) unter Erzeugung des Anpressdruckes gemeinschaftlich mit dem Flügel (5) senkrecht zu der Hauptebene (29) des festen Rahmens (3) beaufschlagbar ist,
**dadurch gekennzeichnet,**
• **dass** das festrahmenseitige Schwenk-Spannelement (8) und/oder das flügelseitige Schwenk-Spannelement (9) stufenartig ausgebildet ist bzw. sind und Stützflächen (25.1, 25.2, 25.3) aufweist bzw. aufweisen, die bei eingebautem Zustand des festrahmenseitigen Schwenk-Spannelementes (8) und/oder des flügelseitigen Schwenk-Spannelementes (9) längs der Schwenkachse (6) aufeinanderfolgen und sich parallel zu der Schwenkachse (6) erstrecken und die in Querrichtung der Schwenkachse (6) gegeneinander versetzt sind,
• **dass** die Beaufschlagung des flügelseitigen Schwenk-Spannelementes (9) durch das festrahmenseitige Schwenk-Spannelement (8) bei eingebautem Zustand des festrahmenseitigen Schwenk-Spannelementes (8) und des flügelseitigen Schwenk-Spannelementes (9) und bei Schließstellung des Flügels (5) an einer der Stützflächen (25.1, 25.2, 25.3) des festrahmenseitigen Schwenk-Spannelementes (8) und/oder an einer der Stützflächen des flügelseitigen Schwenk-Spannelementes (9) erfolgt und
• **dass** das festrahmenseitige Schwenk-Spannelement (8) und/oder das flügelseitige Schwenk-Spannelement (9) längs der Schwenkachse (6) umsetzbar und mittels einander zugeordneter Verbindungsmittel (17.1, 17.2, 17.3, 17.4; 18.1), die einerseits an dem festrahmenseitigen Schwenk-Spannelement (8) und andererseits an dem festen Rahmen (3) oder einerseits an dem flügelseitigen Schwenk-Spannelement (9) und andererseits an dem Flügel (5) vorgesehen sind, in unterschiedlichen Positionen längs der Schwenkachse (6) mit dem festen Rahmen (3) oder mit dem Flügel (5) verbindbar ist bzw. sind, indem an dem festrahmenseitigen Schwenk-Spannelement (8) und an dem festen Rahmen (3) zumindest einerseits eine Mehrzahl von längs der Schwenkachse (6) mit einem Abstandsmaß (19) voneinander beabstandeten Verbindungsmitteln (17.1, 17.2, 17.3, 17.4; 18.1) vorgesehen sind und Verbindungsmittel (17.1, 17.2, 17.3, 17.4; 18.1) der Mehrzahl von Verbindungsmitteln (17.1, 17.2, 17.3, 17.4; 18.1) dem oder den andererseits vorgesehenen Verbindungsmitteln (17.1, 17.2, 17.3, 17.4; 18.1) unter Veränderung der Position des von dem festrahmenseitigen Schwenk-Spannelement (8) längs der Schwenkachse (6) eingenommenen Position variabel zuordenbar sind und/oder indem an dem flügelseitigen Schwenk-Spannelement (9) und an dem Flügel (5) zumindest einerseits eine Mehrzahl von längs der Schwenkachse (6) mit einem Abstandsmaß voneinander beabstandeten Verbindungsmitteln vorgesehen sind und Verbindungsmittel der Mehrzahl von Verbindungsmitteln dem oder den andererseits vorgesehenen Verbindungsmitteln unter Veränderung der Position des von dem flügelseitigen Schwenk-Spannelement (9) längs der Schwenkachse (6) eingenommenen Position variabel zuordenbar sind, wobei das Abstandsmaß (19) der Mehrzahl von Verbindungsmitteln (17.1, 17.2, 17.3, 17.4; 18.1) derart gewählt ist, dass sich aufgrund einer Veränderung der gegenseitigen Zuordnung der beiderseitigen Verbindungsmittel (17.1, 17.2, 17.3, 17.4; 18.1) die Stützfläche (25.1, 25.2, 25.3) des festrahmenseitigen Schwenk-Spannelementes (8) und/oder die Stützfläche des flügelseitigen Schwenk-Spannelementes (9) ändert, an welcher bei Schließstellung des Flügels (5) das flügelseitige Schwenk-Spannefement (9) durch das festrahmenseitige Schwenk-Spannelement (8) unter Erzeugung des Anpressdruckes gemeinschaftlich mit dem Flügel (5) senkrecht zu der Hauptebene (29) des festen Rahmens (3) beaufschlagbar ist.

2. Schwenk-Spannvorrichtung nach Anspruch 1, **dadurch gekennzeichnet, dass** wenigstens eine der Stützflächen (25.1, 25.2, 25.3) an dem festrahmenseitigen Schwenk-Spannelement (8) und/oder wenigstens eine der Stützflächen an dem flügelseitigen Schwenk-Spannelement (9) bei Schließstellung des Flügels (5) im wesentlichen parallel zu der Hauptebene (29) des festen Rahmens (3) ausrichtbar ist.

3. Schwenk-Spannvorrichtung nach einem der vorhergehenden Ansprüche, **dadurch gekennzeichnet, dass** wenigstens einer der Stützflächen (25.1, 25.2, 25.3) an dem festrahmenseitigen Schwenk-Spannelement (8) und/oder wenigstens einer der Stützflächen an dem flügelseitigen Schwenk-Spannelement (9) in der Richtung der Spannbewegung des flügelseitigen Schwenk-Spannelementes (9) eine Auflauframpe (27.1, 27.2, 27.3) vorgeordnet ist, über welche das flügelseitige Schwenk-Spannelement (9) bei der Spannbewegung unter progressivem Aufbau des Anpressdruckes an dem festrahmenseitigen Schwenk-Spannelement (8) in Querrichtung der Schwenkachse (6) abstützbar ist.

4. Schwenk-Spannvorrichtung nach einem der vorhergehenden Ansprüche, **dadurch gekennzeichnet, dass** als Verbindungsmittel (17.1, 17.2, 17.3, 17.4; 18.1) einerseits an dem festrahmenseitigen Schwenk-Spannelement (8) und andererseits an dem festen Rahmen (3) und/oder als Verbindungsmittel einerseits an dem flügelseitigen Schwenk-Spannelement (9) und andererseits an dem Flügel (5) Befestigungsöffnungen vorgesehen sind, dass das festrahmenseitige Schwenk-Spannelement (8) mittels wenigstens einer Befestigungsschraube (16), die in eine Befestigungsöffnung an dem festrahmenseitigen Schwenk-Spannelement (8) und in eine zugeordnete Befestigungsöffnung an dem festen Rahmen (3) eingreift, in unterschiedlichen Positionen längs der Schwenkachse (6) mit dem festen Rahmen (3) verbindbar ist und/oder dass das flügelseitige Schwenk-Spannelement (9) mittels wenigstens einer Befestigungsschraube, die in eine Befestigungsöffnung an dem flügelseitigen Schwenk-Spannelement (9) und in eine zugeordnete Befestigungsöffnung an dem Flügel (5) eingreift, in unterschiedlichen Positionen längs der Schwenkachse (6) mit dem Flügel (5) verbindbar ist.

5. Schwenk-Spannvorrichtung nach einem der vorhergehenden Ansprüche, **dadurch gekennzeichnet, dass** an dem festrahmenseitigen Schwenk-Spannelement (8) und/oder an dem flügelseitigen Schwenk-Spannelement (9) wenigstens ein Justierelement (21, 31) einer Justiereinrichtung (23) vorgesehen ist, mittels derer das festrahmenseitige Schwenk-Spannelement (8) an dem festen Rahmen (3) oder das flügelseitige Schwenk-Spannelement (9) an dem Flügel (5) bei wenigstens einer, vorzugsweise bei jeder längs der Schwenkachse (6) eingenommenen Position mit einer Solllage ausrichtbar ist.

6. Schwenk-Spannvorrichtung nach einem der vorhergehenden Ansprüche, **dadurch gekennzeichnet, dass** als Justierelement (21, 31) an dem festrahmenseitigen Schwenk-Spannelement (8) und/oder als Justierelement an dem flügelseitigen Schwenk-Spannelement (9) wenigstens ein Justiervorsprung, der einer Justieröffnung (22, 32) an dem festen Rahmen (3) oder an dem Flügel (5) zugeordnet ist und/oder wenigstens eine Justieröffnung, die einem Justiervorsprung an dem festen Rahmen (3) oder dem Flügel (5) zugeordnet ist, vorgesehen ist.

7. Schwenk-Spannvorrichtung nach einem der vorhergehenden Ansprüche, **dadurch gekennzeichnet, dass** ein Justierelement (21) an dem festrahmenseitigen Schwenk-Spannelement (8) und/oder ein Justierelement an dem flügelseitigen Schwenk-Spannelement (9) als Justiervorsprung ausgebildet ist, der einer Justieröffnung (22) an dem festen Rahmen (3) oder einer Justieröffnung an dem Flügel (5) bei einer von dem festrahmenseitigen Schwenk-Spannelement (8) an dem festen Rahmen (3) oder von dem flügelseitigen Schwenk-Spannelement (9) an dem Flügel (5) längs der Schwenkachse (6) eingenommenen Grundposition zugeordnet ist und dass der Justiervorsprung zum Umsetzen des festrahmenseitigen Schwenk-Spannelementes (8) von dem festrahmenseitigen Schwenk-Spannelement (8) oder zum Umsetzen des flügelseitigen Schwenk-Spannelementes (9) von dem flügelseitigen Schwenk-Spannelement (9) entfernbar ist.

8. Schwenk-Spannvorrichtung nach einem der vorhergehenden Ansprüche, **dadurch gekennzeichnet, dass** ein Justierelement (31) an dem festrahmenseitigen Schwenk-Spannelement (8) und/oder ein Justierelement an dem flügelseitigen Schwenk-Spannelement (9) als Justiervorsprung ausgebildet ist, der einer sich längs der Schwenkachse (6) erstreckenden Justieröffnung (32) an dem festen Rahmen (3) bzw. an dem Flügel (5) zugeordnet ist und dass der Justiervorsprung an dem festrahmenseitigen Schwenk-Spannelement (8) beim Umsetzen des festrahmenseitigen Schwenk-Spannelementes (8) in der Justieröffnung (32) an dem festen Rahmen (3) und/oder der Justiervorsprung an dem flügelseitigen Schwenk-Spannelement (9) beim Umsetzen des flügelseitigen Schwenk-Spannelementes (9) in der Justieröffnung an dem Flügel (5) in Richtung der Umsetzbewegung längs der Schwenkachse (6) geführt ist.

9. Fenster, Tür oder dergleichen
• mit einem festen Rahmen (3),
• mit einem Flügel (5), der relativ zu dem festen Rahmen (3) um eine Schwenkachse (6) in einer Schließrichtung (28) aus einer Offenstellung in eine Schließstellung schwenkbar ist sowie
• mit einer schwenkachsseitigen Schwenk-Spannvorrichtung (7) nach einem der vorhergehenden Ansprüche.

## Claims

1. Pivot/tensioning device for installation at the pivot axis side between a fixed frame (3) and a leaf (5) of a window (1), a door or the like, having a fixed-frame-side pivot/tensioning element (8) which can be connected to the fixed frame (3) at the pivot axis side and having a leaf-side pivot/tensioning element (9) which can be connected to the leaf (5) at the pivot axis side,
• wherein the leaf-side pivot/tensioning element (9), in the installed state of the fixed-frame-side pivot/tensioning element (8) and the leaf-side pivot/tensioning element (9), can be pivoted with a tensioning movement about the fixed-frame-side pivot/tensioning element (8) owing to a pivot movement carried out by the leaf (5) relative to the fixed frame (3) about a pivot axis (6) in a closing direction (28),
• wherein the leaf-side pivot/tensioning element (9) during the tensioning movement, with a contact pressure which is applied by the leaf (5) to the fixed frame (3) perpendicularly relative to a main plane (29) of the fixed frame (3) being produced, is able to be supported on the fixed-frame-side pivot/tensioning element (8) in the transverse direction of the pivot axis (6) and
• wherein the leaf-side pivot/tensioning element (9), when the leaf (5) is in the closed position, can be acted on by the fixed-frame-side pivot/tensioning element (8), with the contact pressure being produced, together with the leaf (5) perpendicularly relative to the main plane (29) of the fixed frame (3),
**characterised in that**
• the fixed-frame-side pivot/tensioning element (8) and/or the leaf-side pivot/tensioning element (9) is/are constructed in a stepped manner and has/have support faces (25.1, 25.2, 25.3) which, in the installed state of the fixed-frame-side pivot/tensioning element (8) and/or the leaf-side pivot/tensioning element (9), are sequential along the pivot axis (6) and extend parallel with the pivot axis (6) and which are offset with respect to each other in the transverse direction of the pivot axis (6),
• **in that** the action of the fixed-frame-side pivot/tensioning element (9) on the leaf-side pivot/tensioning element (8), when the fixed-frame-side pivot/tensioning element (8) and the leaf-side pivot/tensioning element (9) are in the installed state and when the leaf (5) is in the closed position, is carried out on one of the support faces (25.1, 25.2. 25.3) of the fixed-frame-side pivot/tensioning element (8) and/or on one of the support faces of the leaf-side pivot/tensioning element (9) and
• **in that** the fixed-frame-side pivot/tensioning element (8) and/or the leaf-side pivot/tensioning element (9) can be positioned along the pivot axis (6) and, by means of connection means (17.1, 17.2, 17.3, 17.4; 18.1) which are associated with each other and which are provided, on the one hand, on the fixed-frame-side pivot/tensioning element (8) and, on the other hand, on the fixed frame (3) or, on the one hand, on the leaf-side pivot/tensioning element (9) and, on the other hand, on the leaf (5), can be connected in different positions along the pivot axis (6) to the fixed frame (3) or to the leaf (5), by there being provided on the fixed-frame-side pivot/tensioning element (8) and on the fixed frame (3) at least at one side a plurality of connection means (17.1, 17.2, 17.3, 17.4; 18.1) which are spaced apart from each other along the pivot axis (6) with a spacing dimension (19) and connection means (17.1, 17.2, 17.3, 17.4; 18.1) of the plurality of connection means (17.1, 17.2, 17.3, 17.4; 18.1) being able to be associated in a variable manner with the connection means (17.1, 17.2, 17.3, 17.4; 18.1) which is/are provided at the other side, with the position assumed by the fixed-frame-side pivot/tensioning element (8) along the pivot axis (6) being changed, and/or by there being provided on the leaf-side pivot/tensioning element (9) and on the leaf (5) at least at one side a plurality of connection means which are spaced apart from each other along the pivot axis (6) with a spacing dimension and connection means of the plurality of connection means being able to be associated in a variable manner with the connection means which is/are provided at the other side, with the position assumed by the leaf-side pivot/tensioning element (9) along the pivot axis (6) being changed, the spacing dimension (19) of the plurality of connection means (17.1, 17.2, 17.3, 17.4; 18.1) being selected in such a manner that, owing to a change of the mutual association of the connection means (17.1, 17.2, 17.3, 17.4; 18.1) at both sides, the support face (25.1, 25.2, 25.3) of the fixed-frame-side pivot/tensioning element (8) and/or the support face of the leaf-side pivot/tensioning element (9) on which, when the leaf (5) is in the closed position, the leaf-side pivot/tensioning element (9) can be acted on by the fixed-frame-side pivot/tensioning element (8), with the contact pressure being produced, together with the leaf (5) perpendicularly relative to the main plane (29) of the fixed frame (3), change(s).

2. Pivot/tensioning device according to claim 1, **characterised in that** at least one of the support faces (25.1, 25.2, 25.3) on the fixed-frame-side pivot/tensioning element (8) and/or at least one of the support faces on the leaf-side pivot/tensioning element (9) can be orientated substantially parallel with the main plane (29) of the fixed frame (3) when the leaf (5) is in the closed position.

3. Pivot/tensioning device according to either of the preceding claims, **characterised in that** there is arranged upstream of at least one of the support faces (25.1, 25.2, 25.3) on the fixed-frame-side pivot/tensioning element (8) and/or at least one of the support faces on the leaf-side pivot/tensioning element (9) in the direction of the tensioning movement of the leaf-side pivot/tensioning element (9) a leading ramp (27.1, 27.2, 27.3) by means of which the leaf-side pivot/tensioning element (9) can be supported on the fixed-frame-side pivot/tensioning element (8) in the transverse direction of the pivot axis (6) during the tensioning movement with progressive build-up of the contact pressure.

4. Pivot/tensioning device according to any one of the preceding claims, **characterised in that** securing openings are provided as connection means (17.1, 17.2, 17.3, 17.4; 18.1), on the one hand, on the fixed-frame-side pivot/tensioning element (8) and, on the other hand, on the fixed frame (3) and/or as connection means, on the one hand, on the leaf-side pivot/tensioning element (9) and, on the other hand, on the leaf (5), **in that** the fixed-frame-side pivot/tensioning element (8) can be connected in different positions along the pivot axis (6) to the fixed frame (3) by means of at least one securing screw (16) which engages in a securing opening in the fixed-frame-side pivot/tensioning element (8) and in an associated securing opening in the fixed frame (3) and/or in that the leaf-side pivot/tensioning element (9) can be connected to the leaf (5) in different positions along the pivot axis (6) by means of at least one securing screw which engages in a securing opening in the leaf-side pivot/tensioning element (9) and in an associated securing opening in the leaf (5).

5. Pivot/tensioning device according to any one of the preceding claims, **characterised in that** on the fixed-frame-side pivot/tensioning element (8) and/or on the leaf-side pivot/tensioning element (9) there is provided at least one adjustment element (21, 31) of an adjustment device (23), by means of which the fixed-frame-side pivot/tensioning element (8) on the fixed frame (3) or the leaf-side pivot/tensioning element (9) on the leaf (5) can be orientated with a desired position in at least one, preferably in each, position assumed along the pivot axis (6).

6. Pivot/tensioning device according to any one of the preceding claims, **characterised in that** as an adjustment element (21, 31) on the fixed-frame-side pivot/tensioning element (8) and/or as an adjustment element on the leaf-side pivot/tensioning element (9) there is provided at least one adjustment projection which is associated with an adjustment opening (22, 32) in the fixed frame (3) or in the leaf (5) and/or at least one adjustment opening which is associated with an adjustment projection on the fixed frame (3) or the leaf (5).

7. Pivot/tensioning device according to any one of the preceding claims, **characterised in that** an adjustment element (21) on the fixed-frame-side pivot/tensioning element (8) and/or an adjustment element on the leaf-side pivot/tensioning element (9) is constructed as an adjustment projection which is associated with an adjustment opening (22) in the fixed frame (3) or an adjustment opening in the leaf (5) in a basic position assumed by the fixed-frame-side pivot/tensioning element (8) on the fixed frame (3) or by the leaf-side pivot/tensioning element (9) on the leaf (5) along the pivot axis (6) and **in that** the adjustment projection can be removed from the fixed-frame-side pivot/tensioning element (8) in order to reposition the fixed-frame-side pivot/tensioning element (8) or can be removed from the leaf-side pivot/tensioning element (9) in order to reposition the leaf-side pivot/tensioning element (9).

8. Pivot/tensioning device according to any one of the preceding claims, **characterised in that** an adjustment element (31) on the fixed-frame-side pivot/tensioning element (8) and/or an adjustment element on the leaf-side pivot/tensioning element (9) is constructed as an adjustment projection which is associated with an adjustment opening (32) which extends along the pivot axis (6) in the fixed frame (3) or in the leaf (5) and **in that** the adjustment projection on the fixed-frame-side pivot/tensioning element (8) when the fixed-frame-side pivot/tensioning element (8) is repositioned, is guided in the adjustment opening (32) on the fixed frame (3) and/or the adjustment projection on the leaf-side pivot/tensioning element (9) when the leaf-side pivot/tensioning element (9) is repositioned, is guided in the adjustment opening in the leaf (5) in the direction of the transfer movement along the pivot axis (6).

9. Window, door or the like,
• having a fixed frame (3),
• having a leaf (5) which can be pivoted relative to the fixed frame (3) about a pivot axis (6) in a closure direction (28) from an open position into a closed position, and
• having a pivot-axis-side pivot/tensioning device (7) according to any one of the preceding claims.

## Revendications

1. Dispositif de serrage à action pivotante dévolu à l'intégration, côté axe de pivotement, entre un dormant (3) et un battant (5) d'une fenêtre (1), d'une porte ou d'une structure analogue, comprenant un élément (8) de serrage pivotant, situé du côté du dormant et pouvant être relié audit dormant (3) côté axe de pivotement, ainsi qu'un élément (9) de serrage pivotant, situé du côté du battant et pouvant être relié audit battant (5) côté axe de pivotement,
• sachant qu'à l'état intégré de l'élément (8) de serrage pivotant situé du côté du dormant, et de l'élément (9) de serrage pivotant situé du côté du battant, ledit élément (9) de serrage pivotant, situé du côté du battant, peut pivoter autour dudit élément (8) de serrage pivotant situé du côté dut dormant, en effectuant un mouvement de serrage, sous l'effet d'un mouvement pivotant accompli par ledit battant (5) vis-à-vis dudit dormant (3) dans une direction de fermeture (28), autour d'un axe de pivotement (6),
• sachant que, lors dudit mouvement de serrage, ledit élément (9) de serrage pivotant, situé du côté du battant, peut prendre appui sur ledit élément (8) de serrage pivotant situé du côté du dormant, dans le sens transversal dudit axe de pivotement (6), en développant une pression de contact exercée par le battant (5) sur le dormant (3), perpendiculairement à un plan principal (29) dudit dormant (3), et
• sachant que, lorsque le battant (5) occupe une position fermée, ledit élément (9) de serrage pivotant, situé du côté du battant, peut être sollicité par ledit élément (8) de serrage pivotant situé du côté du dormant, en engendrant la pression de contact perpendiculairement audit plan principal (29) dudit dormant (3), conjointement audit battant (5),
**caractérisé par le fait**
• **que** l'élément (8) de serrage pivotant, situé du côté du dormant, et/ou l'élément (9) de serrage pivotant, situé du côté du battant, présente(nt) une réalisation de type étagé et comporte(nt) des surfaces d'appui (25.1, 25.2, 25.3) qui, à l'état intégré dudit élément (8) de serrage pivotant situé du côté du dormant, et/ou dudit élément (9) de serrage pivotant situé du côté du battant, s'étendent en succession le long de l'axe de pivotement (6), parallèlement audit axe de pivotement (6), et sont décalées les unes des autres dans le sens transversal dudit axe de pivotement (6),
• **que** la sollicitation dudit élément (9) de serrage pivotant situé du côté du battant, par ledit élément (8) de serrage pivotant situé du côté du dormant, s'opère, à l'état intégré dudit élément (8) de serrage pivotant situé du côté du dormant et dudit élément (9) de serrage pivotant situé du côté du battant, et lorsque ledit battant (5) occupe une position fermée, sur l'une desdites surfaces d'appui (25.1, 25.2, 25.3) dudit élément (8) de serrage pivotant situé du côté du dormant et/ou sur l'une desdites surfaces d'appui dudit élément (9) de serrage pivotant situé du côté du battant, et
• **que** ledit élément (8) de serrage pivotant situé du côté du dormant, et/ou ledit élément (9) de serrage pivotant situé du côté du battant, peu(ven)t changer de position le long de l'axe de pivotement (6) et peu(ven)t être relié(s) audit dormant (3) ou audit battant (5) en différents emplacements, le long dudit axe de pivotement (6), à l'aide de moyens de liaison (17.1, 17.2, 17.3, 17.4 ; 18.1) qui, assignés les uns aux autres, sont prévus d'une part sur ledit élément (8) de serrage pivotant situé du côté du dormant, et d'autre part sur ledit dormant (3), ou bien d'une part sur ledit élément (9) de serrage pivotant situé du côté du battant, et d'autre part sur ledit battant (5), en ce sens que, au moins d'une part, une pluralité de moyens de liaison (17.1, 17.2, 17.3, 17.4 ; 18.1) distants les uns des autres d'une cote d'espacement (19), le long dudit axe de pivotement (6), est prévue sur ledit élément (8) de serrage pivotant situé du côté du dormant, et sur ledit dormant (3), et que des moyens de liaison (17.1, 17.2, 17.3, 17.4 ; 18.1) de ladite pluralité de moyens de liaison (17.1, 17.2, 17.3, 17.4 ; 18.1) peuvent être assignés, de façon variable, au(x) moyen(s) de liaison (17.1, 17.2, 17.3, 17.4 ; 18.1) prévu(s) d'autre part, avec modification de l'emplacement pris, le long dudit axe de pivotement (6), par ledit élément (8) de serrage pivotant situé du côté du dormant; et/ou en ce sens que, au moins d'une part, une pluralité de moyens de liaison distants les uns des autres d'une cote d'espacement, le long dudit axe de pivotement (6), est prévue sur ledit élément (9) de serrage pivotant situé du côté du battant, et sur ledit battant (5), et que des moyens de liaison de ladite pluralité de moyens de liaison peuvent être assignés, de façon variable, au(x) moyen(s) de liaison prévu(s) d'autre part, avec modification de l'emplacement pris, le long dudit axe de pivotement (6), par ledit élément (9) de serrage pivotant situé du côté dudit battant, ladite cote d'espacement (19) de ladite pluralité de moyens de liaison (17.1, 17.2, 17.3, 17.4 ; 18.1) étant alors choisie de telle sorte qu'une modification de l'assignation mutuelle des moyens de liaison (17.1, 17.2, 17.3, 17.4 ; 18.1), placés de part et d'autre, gouverne une variation de la surface d'appui (25.1, 25.2, 25.3) dudit élément (8) de serrage pivotant situé du côté du dormant et/ou de la surface d'appui dudit élément (9) de serrage pivotant situé du côté du battant, surface au niveau de laquelle, lorsque ledit battant (5) occupe une position fermée, ledit élément (9) de serrage pivotant, situé du côté du battant, peut être sollicité par ledit élément (8) de serrage pivotant situé du côté du dormant, en engendrant la pression de contact perpendiculairement au plan principal (29) dudit dormant (3), conjointement audit battant (5).

2. Dispositif de serrage à action pivotante, selon la revendication 1, **caractérisé par le fait que**, lorsque le battant (5) occupe une position fermée, au moins l'une des surfaces d'appui (25.1, 25.2, 25.3), ménagées sur l'élément (8) de serrage pivotant situé du côté du dormant, et/ou au moins l'une des surfaces d'appui ménagées sur l'élément (9) de serrage pivotant situé du côté du battant, peu(ven)t être orientée(s) pour l'essentiel parallèlement au plan principal (29) dudit dormant (3).

3. Dispositif de serrage à action pivotante, selon l'une des revendications précédentes, **caractérisé par le fait qu'**une rampe d'ascension (27.1, 27.2, 27.3) est implantée, dans la direction du mouvement de serrage de l'élément (9) de serrage pivotant situé du côté du battant, en amont d'au moins l'une des surfaces d'appui (25.1, 25.2, 25.3) ménagées sur l'élément (8) de serrage pivotant situé du côté du dormant, et/ou d'au moins l'une des surfaces d'appui ménagées sur ledit élément (9) de serrage pivotant situé du côté du battant, rampe par l'intermédiaire de laquelle, au cours dudit mouvement de serrage, ledit élément (9) de serrage pivotant, situé du côté dudit battant, peut prendre appui sur ledit élément (8) de serrage pivotant situé du côté du dormant, dans le sens transversal de l'axe de pivotement (6), avec développement progressif de la pression de contact.

4. Dispositif de serrage à action pivotante, selon l'une des revendications précédentes, **caractérisé par le fait que** des orifices de fixation sont prévus, en tant que moyens de liaison (17.1, 17.2, 17.3, 17.4 ; 18.1), d'une part sur l'élément (8) de serrage pivotant situé du côté du dormant, et d'autre part sur ledit dormant (3), et/ou, en tant que moyens de liaison, d'une part sur l'élément (9) de serrage pivotant situé du côté du battant, et d'autre part sur ledit battant (5) ; **par le fait que** ledit élément (8) de serrage pivotant, situé du côté du dormant, peut être relié audit dormant (3) en différents emplacements, le long de l'axe de pivotement (6), à l'aide d'au moins une vis de fixation (16) pénétrant dans un orifice de fixation pratiqué dans ledit élément (8) de serrage pivotant situé du côté du dormant, et dans un orifice de fixation associé, pratiqué dans ledit dormant (3) ; et/ou **par le fait que** ledit élément (9) de serrage pivotant, situé du côté du battant, peut être relié audit battant (5) en différents emplacements, le long dudit axe de pivotement (6), à l'aide d'au moins une vis de fixation pénétrant dans un orifice de fixation pratiqué dans ledit élément (9) de serrage pivotant situé du côté du battant, et dans un orifice de fixation associé, pratiqué dans ledit battant (5).

5. Dispositif de serrage à action pivotante, selon l'une des revendications précédentes, **caractérisé par** la présence, sur l'élément (8) de serrage pivotant situé du côté du dormant et/ou sur l'élément (9) de serrage pivotant situé du côté du battant, d'au moins un élément d'ajustement (21, 31) d'un système d'ajustement (23) au moyen duquel ledit élément (8) de serrage pivotant situé du côté du dormant, ou ledit élément (9) de serrage pivotant situé du côté du battant, peut être respectivement orienté, sur ledit dormant (3) et sur ledit battant (5), en au moins un et, de préférence, en chaque emplacement pris le long de l'axe de pivotement (6) et impliquant une position de consigne.

6. Dispositif de serrage à action pivotante, selon l'une des revendications précédentes, **caractérisé par** la présence, en tant qu'élément d'ajustement (21, 31) sur l'élément (8) de serrage pivotant situé du côté du dormant, et/ou en tant qu'élément d'ajustement sur l'élément (9) de serrage pivotant situé du côté du battant, d'au moins une protubérance d'ajustement affectée à un orifice d'ajustement (22, 32) pratiqué dans le dormant (3) ou dans le battant (5), et/ou d'au moins un orifice d'ajustement affecté à une protubérance d'ajustement ménagée sur ledit dormant (3), ou sur ledit battant (5).

7. Dispositif de serrage à action pivotante, selon l'une des revendications précédentes, **caractérisé par le fait qu'**un élément d'ajustement (21) implanté sur l'élément (8) de serrage pivotant situé du côté du dormant, et/ou un élément d'ajustement implanté sur l'élément (9) de serrage pivotant situé du côté du battant, est (sont) réalisé(s) sous la forme d'une protubérance d'ajustement affectée à un orifice d'ajustement (22) pratiqué dans ledit dormant (3), ou à un orifice d'ajustement pratiqué dans ledit battant (5), lorsque ledit élément (8) de serrage pivotant situé du côté du dormant ou ledit élément (9) de serrage pivotant situé du côté du battant occupe respectivement, sur ledit dormant (3) ou sur ledit battant (5), un emplacement de base le long de l'axe de pivotement (6) ; et **par le fait que** ladite protubérance d'ajustement peut être dissociée d'avec ledit élément (8) de serrage pivotant situé du côté du dormant, en vue du changement de position dudit élément (8) de serrage pivotant situé du côté dudit dormant, ou d'avec ledit élément (9) de serrage pivotant situé du côté du battant, en vue du changement de position dudit élément (9) de serrage pivotant situé du côté dudit battant.

8. Dispositif de serrage à action pivotante, selon l'une des revendications précédentes, **caractérisé par le fait qu'**un élément d'ajustement (31) implanté sur l'élément (8) de serrage pivotant situé du côté du dormant, et/ou un élément d'ajustement implanté sur l'élément (9) de serrage pivotant situé du côté du battant, est (sont) réalisé(s) sous la forme d'une protubérance d'ajustement affectée à un orifice d'ajustement (32) s'étendant le long de l'axe de pivotement (6) et pratiqué, respectivement, dans ledit dormant (3) et dans ledit battant (5) ; et **par le fait que**, lors du changement de position dudit élément (8) de serrage pivotant situé du côté du dormant, la protubérance d'ajustement, ménagée sur ledit élément (8) de serrage pivotant situé du côté du dormant, est guidée dans l'orifice d'ajustement (32) pratiqué dans ledit dormant (3), et/ou, lors du changement de position dudit élément (9) de serrage pivotant situé du côté du battant, la protubérance d'ajustement, ménagée sur ledit élément (9) de serrage pivotant situé du côté du battant, est guidée dans l'orifice d'ajustement pratiqué dans ledit battant (5), le long de l'axe de pivotement (6) dans la direction de mouvement dudit changement de position.

9. Fenêtre, porte ou structure analogue comprenant
• un dormant (3),
• un battant (5) apte à pivoter vis-à-vis dudit dormant (3) dans une direction de fermeture (28), autour d'un axe de pivotement (6), d'une position ouverte à une position fermée,
• ainsi qu'un dispositif de serrage (7) à action pivotante conforme à l'une des revendications précédentes, installé côté axe de pivotement.
